# FASCICULE DE BREVET EUROPEEN

(11) **EP 0 376 808 B1**
(45) Date de publication et mention de la délivrance du brevet: **18.11.1993**
(21) Numéro de dépôt: 89403589.8
(22) Date de dépôt: 20.12.1989
(51) Int. Cl.: B21D 22/10

(54) **Procédé et dispositif d'emboutissage de matériaux en feuille avec poinçon déformable sous plongeur**
Verfahren und Vorrichtung zum Tiefziehen von Blattmaterialien mit einem deformierbaren Stempel unter einem Tauchkolben
Method and device for deep-drawing sheet materials with a stamp deformable underneath a plunger

(30) Priorité: 30.12.1988 FR 8817524
(43) Date de publication de la demande: 04.07.1990
(73) Titulaire: ISOFORM, F-92070 Puteaux (FR)
(72) Inventeur: De Smet, Gabriel, 60160 - NOGENT SUR OISE (FR)
(74) Mandataire: Lanceplaine, Jean-Claude

(56) Documents cités:
- US-A- 2 422 883
- US-A- 2 507 194
- SOVIET INVENTIONS ILLUSTRATED, semaine 8727, 15 juillet 1987, section P/Q,classe P52, résumé no. 87-190917/27, Derwent Publications Ltd, Londres, GB; & SU-A-1271614 (A. SHENROKYU)07-06-1986

## Description

La présente invention a pour objet un procédé et un dispositif d'emboutissage de matériaux en feuille, notamment de flans de tôle extra-minces de grandes dimensions utilisables par exemple dans l'industrie automobile, et/ou comportant des formes complexes, avec poinçon déformable sous plongeur.

L'emboutissage des pièces de grandes dimensions et de formes complexes se fait généralement avec des presses à double effet. Ces machines comportent essentiellement une table fixe qui reçoit une matrice et deux coulisseaux indépendants : un coulisseau extérieur portant un serre-flan et un coulisseau central dit plongeur portant un poinçon. Tout d'abord, le coulisseau extérieur et le serre-flan descendent et maintiennent un serrage du flan de tôle, ensuite le poinçon, sous l'action du coulisseau central, descend rapidement jusqu'à sa mise en contact avec le flan de tôle et continue sa descente pendant la phase d'emboutissage, et enfin le coulisseau central et le coulisseau extérieur remontent pratiquement en même temps.

Ce procédé classique ne permet pas l'emboutissage de tôles extra-minces, par exemple d'une épaisseur inférieure à 45/100 mm, car la rigidité de la matrice et du poinçon ainsi que le serrage de la tôle par le serre-flan génèrent des déformations non homogènes se traduisant dans certaines zones par des allongements susceptibles de provoquer un amincissement excessif compte-tenu de la faible épaisseur initiale de la tôle et dans d'autres zones par des rétreints tendant à provoquer un épaississement du flan de tôle, qui conduisent à la formation de plis.

De plus, pour des aciers à haute limite élastique, cette technique classique d'emboutissage nécessite, pour éviter la formation de plis sous le serre-flan, que celui-ci exerce sur le flan de tôle une pression très élevée que la plupart des machines ne peuvent fournir.

On connaît également un procédé dit "procédé Guerin" selon lequel on forme au moyen d'un poinçon une feuille de tôle reposant sur une masse d'élastomère. Le poinçon est forcé dans l'élastomère formant matrice qui plaque le flan de tôle contre le poinçon. Le rôle fonctionnel de l'élastomère est donc celui d'une matrice. Ce procédé a pour principal inconvénient de consommer une énergie importante et, de plus, ce procédé n'évite pas la formation de plis. En effet, les gradients de pression entraînés par la déformation de l'élastomère diminuent au fur et à mesure que l'on approche de la surface supérieure de la masse d'élastomère, surtout pour la réalisation de formes anguleuses, le flan de tôle étant insuffisamment tenue à sa périphérie.

On connaît également un procédé de formage utilisant un fluide sous pression pour former des formes simples du type hémisphérique et/ou de révolution. Cependant cette technique n'est utilisable que pour des pièces de forme de révolution ou axisymétriques.

Enfin, on connaît, dans les FR-A-2.564.339 et FR-A-2.590.814, un procédé d'emboutissage sur coussin élastique. Selon ce procédé, on dispose le flan de tôle à former sur un coussin élastique, on applique un coulisseau extérieur supportant un serre-flan sur la partie périphérique du flan de tôle de façon à provoquer le fluage de la masse du coussin élastique pour déformer la partie centrale du flan de tôle en lui conférant en fin d'étape de préformage une surface sensiblement égale à la surface de la pièce finie à obtenir, puis on applique à l'aide d'un coulisseau central un poincon sur la partie centrale du flan de tôle pour conformer définitivement la pièce,

Ce procédé présente toutefois des contraintes qui peuvent être résolues d'une manière originale par le procédè selon la présente invention.

En effet, il se produit au moment du retour à l'état d'équilibre du coussin èlastique, c est-à-dire au moment de la remontée du plongeur et du serreflan, un effet de succion dudit coussin èlastique sur la pièce formée ce qui peut provoquer l'effondrement de la pièce, notamment dans le cas des pièces de grandes dimensions. De plus, il est à noter que le retour à l'état initial du coussin èlastique s'effectue du centre vers la périphérie ce qui accroit l'effet de succion.

On connait également dans le US-A-2.859.719, un procédé d'emboutissage qui met en oeuvre simultanément un emboutissage sur élastomère et un emboutissage sous pression de fluide. L'élément à base d'élastomère, disposé au-dessus du flan de tôle, n'est pas seulement constitué d'une masse d'élastomère, mais comporte en outre une vessie gonflable par un fluide, qui l'apparente à une technique d'hydroformage. De plus, ce procédé ne comporte pas une première étape de préforme dans laquelle le flan de tôle préformè acquiert une surface sensiblement égale à la surface de la pièce finie à obtenir. Enfin, on connaît du document SU-A-1271 614, qui est considéré comme l'état de la technique le plus proche, un procédé d'emboutissage de matériaux en feuille dans lequel au cours d'une première étape on provoque, sous l'action d'un coussin en matériau élastique une déformation pérephérique du flan dans la cavité d'une matrice de façon à former, périphériquement, une saillie étroite, la partie centrale du flan épousant la forme arrondie d'un insert en matériau élastique coopérant avec un poinçon déplaçable verticalement et formant le fond de la matrice. Au cours d'une seconde étape on libère le poinçon afin d'effectuer la conformation définitive de la pièce. Compte tenu de la formation de la saillie périphérique, il se produit une déchirure du flan de tôle dans le cas où celui-ci est contitué par une tole extra-mince, les tractions localiseés étant considèrables.

La présente invention vise à présenter un nouveau procédé qui, tout en préservant l'efficacité et la longévitX du coussin en matériau élastique, permet d'obtenir des pièces embouties de moyenne profondeur, mais de grande surface, telles que des pièces automobiles dont les parties centrales ne sont pratiquement jamais des formes de révolution, mais représentent des formes complexes non développables, sans problème de succion et incorporant d'autres avantages qui seront développés ci-après.

L'invention a donc pour objet un procédé d'emboutissage de matériaux en feuille, notamment de tôles, selon la combinaison de caractéristiques definie dans la revendication 1.

L'invention a également pour objet un dispositif d'emboutissage de matériaux en feuille, notamment de flans de tôle selon la combinaison de caractéristiques énoncée dans la revendication 2.

Les revendications dépendantes 3 à 8 concernent d'autres modes de réalisation preferentielle du dispositif selon l'invention.

L'invention sera mieux comprise à l'aide de la description qui va suivre, donnée uniquement à titre d'exemple et faite en se référant aux dessins annexés, sur lesquels :
- La figure 1 est une vue en perspective éclatée montrant les différents éléments constituant le dispositif d'emboutissage selon l'invention ;
- la figure 2 est une vue schématique en perspective de la matrice, montrant le positionnement du flan de tôle sur cette matrice avant emboutissage ;
- les figures 3 à 6 sont des vues schématiques en coupe selon la ligne 3-3 de la figure 1, au cours des étapes successives de formage d'une pièce ;
- la figure 7 est une vue en perspective éclatée d'une première variante du dispositif d'emboutissage selon l'invention ;
- les figures 8 à 10 sont des vues schématiques en coupe selon la ligne 8-8 de la figure 7, au cours des étapes successives de formage d'une pièce ;
- la figure 11 est une vue en coupe d'une seconde variante du dispositif d'emboutissage selon l'invention ;
- la figure 12 est une vue en coupe d'une troisième variante du dispositif d'emboutissage selon l'invention ;
- la figure 13 est un diagramme montrant un cycle du dispositif selon l'invention, pendant le préformage et la conformation de la pièce.

Le dispositif d'emboutissage représenté à la figure 1 comporte un socle 1 dont la partie centrale constitue un logement pour une matrice 3 éventuellement venue de matière avec le socle 1 et qui comporte sur sa partie supérieure une empreinte correspondant au profil de la pièce finie à obtenir.

Le socle 1 comporte d'une part une partie interne formant un serre-flan 2 situé à un niveau supérieur à l'empreinte de la matrice 3 et d'autre part une partie supérieure constituant une zone 2a de tombage du bord du flan de tôle 20.

Par ailleurs, la matrice 3 comporte une cavité 4 dans laquelle pénètre un noyau 5 coulissant dans cette dernière et dont la face supérieure complète l'empreinte de la matrice 3 pour obtenir le profil de la pièce finie.

Selon le premier mode de réalisation représenté à la figure 1, le noyau 5 est mobile et coopère avec un organe 6 de régulation du déplacement dudit noyau qui peut être constitué par exemple par un frein multilames, un ressort ou encore un vérin, ou tout autre système approprié.

Au-dessus du socle 1, le dispositif d'emboutissage comporte un corps 7 dont la partie inférieure constitue un serre-flan périphérique supérieur 9.

Le serre-flan périphérique supérieur 9 a des dimensions extérieures inférieures à celles pratiquées sur le socle 1, de sortie que ledit serre-flan supérieur 9 peut pénétrer dans ledit socle pour atteindre le serre-flan inférieur 2.

Le corps 7 comporte un puits 10 dans lequel pénètre un poinçon 11. Ce poinçon 11 comporte un coussin 12 en matériau élastique et comporte à sa partie supérieure une plaque 13. Par ailleurs, le corps 7 est muni sur sa périphérie de deux collerettes superposées, respectivement 14 et 15.

La première collerette 14 supporte des vérins 16 dont chaque tige traverse la seconde collerette 15 par des orifices 17 et coopère avec la plaque 13 du poinçon 11 pour constituer un système de remontée du poinçon en fin d'étape de conformation et éventuellement de réglage de la pression du serre-flan supérieur 9.

Le flan de tôle 20 comporte dans des zones localisées des découpes formant des cornes 20a qui, lorsque le flan est positionné sur la face supérieure du socle 1, reposent sur les zones déterminées 2a de tombage du bord, comme représenté à la figure 2. Le tombage du bord est donc réalisé dans des zones limitées du bord périphérique du flan de tôle correspondant aux zones 2a de la partie supérieure du socle 1 comme on le verra ultérieurement.

Le formage du flan de tôle 20 est réalisé de la manière suivante.

Tout d'abord, on pose le flan de tôle 20 sur la face supérieure du socle 1 qui repose par l'intermédiaire des cornes 20a uniquement sur les zones 2a (figure 3). Le noyau 5 est en saillie au-dessus de l'empreinte de la matrice 3 et l'organe 6 de régulation de déplacement dudit noyau est verrouillé par un dispositif approprié non représenté.

Dans un premier temps, un coulisseau extérieur 21 de la presse (figure 4), supportant par l'intermédiaire de la collerette 15 le corps 7, descend progressivement de telle sorte que le serre-flan supérieur 9 provoque dans les zones où le flan de tôle 20 est en appui sur les zones 2a, le tombage du bord du flan de tôle qui se replie.

Par conséquent, au cours de cette première étape, les zones localisées de la partie périphérique du flan de tôle 20, qui, seraient soumises à un fort rétreint, dans des conditions autres que celles de la présente invention, sont maintenues entre les zones déterminées 2a et le serre-flan 9, afin de réaliser dans ces zones le tombage du bord du flan de tôle, permettant ainsi de retenir le métal à rétreindre.

Ensuite, un plongeur 22 de la presse vient en contact avec la plaque 13 du poinçon 11 et provoque la descente du coussin élastique 12 dont la face de travail entre en contact avec le flan de tôle 20.

Au cours de cette descente, le noyau 5 étant en saillie (figure 5), le coussin élastique 12 se comprime et, sous l'effet de cette action de compression, provoque la déformation du flan de tôle 20 de façon à réaliser le préformage dudit flan et à lui donner une surface sensiblement égale à celle de la pièce finie à obtenir.

La figure 6 représente l'étape de conformation finale de la pièce. Le plongeur 22 descend à sa position basse et provoque par l'intermédiaire du coussin élastique 12 le formage final de la pièce préformée au cours de la première partie de la descente.

Simultanément à la descente du plongeur central 22 et du poinçon 11, l'organe 6 est déverrouillé si bien que le noyau mobile 5 se rétracte de façon à libérer les surfaces développées de tôle nécessaires à la conformation de la pièce finie.

Les contraintes de compression dues à l'appui du flan de tôle 20 sur la matrice 3 par le coussin élastique 12 se transforment par l'action dudit coussin élastique, en contraintes de traction exercées sur toute la surface du flan de tôle, et provoquent le déplacement de ce flan dans tout le volume disponsible.

Au fur et à mesure de la descente du coussin élastique, au cours des étapes de préformage et de conformation, les bords du flan de tôle 20 sont tenus toute en glissant entre le serre-flan inférieur 2 et le serre-flan supérieur 9, et la hauteur des bords tombés dudit flan dans les zones localisées 2a diminue.

D'autre part, au cours de ces étapes, la plaque 13 du poinçon 11 comprime les vérins 16 ce qui a également pour effet de régler l'effort du serre-flan supérieur 9 sur le bord périphérique du flan de tôle 20.

L'étape de libération de la pièce formée s'effectue tout d'abord par la remontée du plongeur 22 ce qui libère le poinçon 11. Sous l'effet des vérins 16, le poinçon 11 remonte en entraînant le coussin élastique 12. Le décollement du coussin élastique 12 de la pièce formée s'effectue de la périphérie vers le centre, si bien que l'air pénètre entre la pièce et la face extérieure du coussin évitant ainsi les effets de succion.

Ensuite, le coulisseau extérieur 21 remonte et entraîne le corps 7 en libérant définitivement la pièce formée qui peut avoir une forme telle que représentée à la figure 1.

Selon une variante illustrée aux figures 7 à 10, le socle 1 portant la matrice 3 est mobile verticalement et, à cet effet, repose sur une semelles 30 qui coopère avec un organe 31 de régulation du déplacement dudit socle, constitué par exemple d'un frein multi-lames, un ressort, un vérin ou tout autre système appropié.

Comme dans la variante précédente, la matrice 3 comporte une cavité 4 dans laquelle pénètre un noyau 32 dont la face supérieure complète l'empreinte de la matrice 3 pour obtenir la pièce finie. Dans cette variante, le noyau 32 est fixe.

La descente et le réglage de l'effort du corps 7 sous l'effet du coulisseau extérieur 21 s'effectue par l'intermédiaire de ressorts 33 guidés par des colonnes 34 interposées entre le coulisseau extérieur et le corps.

Les opérations de tombage du bord périphérique du flan de tôle dans des zones localisées (figure 8) et de préformage dudit flan (figure 9) s'effectuent de manière identique à la variante précédente, par descentes successives du serre-flan supérieur 9 et du poinçon 11, l'organe de régulation du déplacement du socle 1 étant verrouillé.

Par contre, simultanément à l'opération de conformation (figure 10), l'organe 31 de régulation du déplacement du socle 1 est déverrouillé de façon à libérer les surfaces développées de tôle, par descente de la matrice 3 pendant cette opération de conformation.

Selon une seconde variante illustrée à la figure 11, le socle 1 est fixe et c'est l'ensemble de la matrice 3 qui est mobile verticalement. La matrice 3 coopère avec un organe 31 de régulation de déplacement de ladite matrice, constitué par exemple d'un frein multi-lames, un ressort, un vérin ou tout autre système approprié. Le formage de la pièce s'effectue de manière identique aux variantes précédentes.

Selon encore une autre variante illustrée à la figure 12, le dispositif d'emboutissage comporte des moyens d'absorption du volume excédentaire du coussin élastique 12 par rapport à celui déterminé par la surface de la pièce finie à obtenir. En effet, au cours de l'étape de préformage, la descente du coussin élastique 12 déforme la partie centrale du flan de tôle, tout en lui conférant, en fin d'étape de préformage, une surface sensiblement égale à la surface de la pièce finie à obtenir. La poursuite de la descente du coussin élastique 12 pour la conformation finale du flan de tôle entraîne une élévation de pression dans le coussin et, en fonction de la pièce à réaliser, éventuellement une différence de volume dudit coussin entre l'étape de préformage et l'étape de conformation.

Pour cela, le poinçon 11 (figure 12) comporte une partie supérieure 11a et une partie inférieure 11b entre lesquelles sont intercalés des ressorts 40 ou tout autre système équivalent. Ces ressorts 40 se compriment au-dessus d'une certaine pression pour absorber le volume excédentaire du coussin élastique.

Les moyens d'absorption du volume excédentaire du coussin élastique peuvent être également disposés au voisinage dudit coussin, comme par exemple dans les parois latérales du corps 7.

Sur le diagramme de la figure 13, le courbe I représente le cycle du coulisseau extérieur 21 et la courbe II représente le cycle du plongeur 22. La course du coulisseau extérieur 21 s'effectue sur une distance A et la course du plongeur 22 sur une distance B.

Sur ce diagramme, on retrouve pour chaque cycle, en C le tombage du bord du flan de tôle sur des zones localisées, en D la tenue du flan de tôle en D, la tenue du bord périphérique du flan de tôle, en E l'opération de préformage et en F l'opération de conformation de la pièce.

La combinaison du tombage de bord dans des zones localisées et de l'emploi du coussin élastique permettent d'obtenir des pièces de formes complexes non développables avec des tôles à faible capacité de déformation et de faible épaisseur.

Le coussin élastique a un volume constant et peut être constitué par un matériau déformable et incompressible éventuellement placé dans une enveloppe. Ce matériau peut être un élastomère ou tout produit répondant à ces conditions.

Bien que la description ait été faite en référence au formage de flans de tôle, c'est-à-dire de plaques minces généralement métalliques, il doit être entendu cependant que le procédé selon la présente invention n'est nullement limité à cette application. Le procédé selon la présente invention peut être mis en oeuvre avec des plaques minces notamment en matière plastique.

Ainsi dans la présente description, il faut donner au terme "tôle" un sens général de plaque mince en matériau en feuille sans vouloir en limiter la portée aux produits métalliques.

Un avantage du procédé et du dispositif de la présente invention réside dans l'accroissement, sur une même presse double effet, des dimensions possibles de la pièce emboutie finie, par rapport à la solution d'emboutissage sur coussin élastique développée dans les FR-A-2.564.339 et FR-A-2.590.814.

On peut également noter que le volume du coussin élastique est plus réduit que dans les solutions mentionnées précédement.

Par ailleurs, la présentation spatiale de la pièce finie est analogue à celle rencontrée dans l'emboutissage classique et permet une mécanisation des opérations ultérieures ne nécessitant aucun changement de matériel.

## Revendications

1. Procédé d'emboutissage de matériaux en feuille, notamment de tôles, sur une presse à l'aide d'un coussin (12) en un matériau élastique déformable et incompressible, selon lequel on dispose un flan de tôle (20) à former sur un support dont la partie périphérique forme un serre-flan inférieur (2) et dont la partie centrale constitue une matrice (3), procédé selon lequel, au cours d'une première étape, on applique, sous l'action du plongeur (22), le coussin élastique (12) formant poinçon déformable sur le flan de tôle (20) pour effectuer le préformage dudit flan (20) et, au cours d'une deuxième étape, on poursuit toujours sous l'action du plongeur (22), la descente du coussin élastique (12),
caractérisé en ce que : on applique, sous l'action d'un coulisseau extérieur (21), un serre-flan supérieur (9) sur la partie périphérique du flan de tôle (20), puis
- au cours de la première étape,
. on maintient la partie périphérique du flan de tôle (20) dans des zones à fort rétreint, entre des zones correspondantes (2a) du serre-flan inférieur (2) et le serre-flan supérieur (9),
. on effectue le préformage du flan de tôle en exerçant des contraintes de traction sur toute la surface du flan et (20) en provoquant son déplacement dans tout le volume de la matrice (3) dont une partie du fond est en saillie,
- puis au cours de la deuxième étape, on effectue la conformation définitive de la pièce en déplaçant ladite partie du fond de matrice (3) en position d'affleurement avec la partie fixe dudit fond de matrice (3) simultanément à la descente du coussin élastique (12).

2. Dispositif d'emboutissage de matériaux en feuille notamment de flans de tôle, comprenant un coussin (12) en un matériau élastique déformable et incompressible, un support du flan de tôle à former, dont la partie périphérique forme un serre-flan inférieur (2) et dont la partie centrale constitue un fond de matrice (3) possédant une empreinte, des moyens de formage définitif dudit flan de tôle constitués par un plongeur (22) agissant sur un poinçon (11) portant ledit coussin (12), caractérisé en ce que le dispositif comprend un coulisseau extérieur (21) portant un serre-flan supérieur (9) et en ce que, le fond de matrice (3) comporte une partie fixe et une partie mobile verticalement coopérant avec un organe (6) de régulation du déplacement de ladite partie mobile pour réaliser le préformage du flan de tôle (20) avec la partie mobile en saillie par rapport à la partie fixe du fond de matrice (3) et la conformation définitive de la pièce avec la partie mobile en position d'affleurement avec la partie fixe dudit fond de matrice (3).

3. Dispositif selon la revendication 2, caractérisé en ce que la partie mobile est formée par un noyau (5) disposé dans une cavité (4) ménagée dans ladite partie fixe de la matrice (3), la face supérieure dudit noyau (5) complétant l'empreinte de ladite matrice (3).

4. Dispositif selon la revendication 2, caractérisé en ce que la partie fixe est formée par un noyau (32) disposé dans une cavité (4) ménagée dans ladite partie mobile de la matrice (3), la face supérieure dudit noyau complétant l'empreinte de ladite matrice (3).

5. Dispositif selon la revendication 2, caractérisé en ce qu'il comporte des moyens (16, 33) de réglage du serrage du serre-flan supérieur (9) sur la zone périphérique du flan de tôle (20).

6. Dispositif selon la revendication 2, caractérisé en ce qu'il comporte des moyens (40) d'absorption du volume excédentaire du coussin élastique (12) par rapport à celui déterminé par la surface de la pièce finie à obtenir.

7. Dispositif selon la revendication 6, caractérisé en ce que les moyens (40) d'absorption du volume excédentaire du coussin élastique (12) sont disposés dans le poinçon (11).

8. Dispositif selon la revendication 6, caractérisé en ce que les moyens (40) d'absorption du volume excédentaire du coussin élastique (12) sont disposés au voisinage dudit coussin élastique (12).

## Claims

1. Method of pressing sheet materials, particularly sheet metals, on a press by means of a cushion (12) made from a deformable and incompressible elastic material, according to which method a sheet blank (20) to be formed is arranged on a support of which the peripheral part forms a lower blank holder (2) and the central part forms a die (3), wherein according to this method, in a first step, the elastic cushion (12) which forms a deformable punch is applied, under the action of the ram (22), on the sheet blank (20) so as to effect the preforming of the said blank (20), and, in a second step, the descent of the elastic cushion (12) under the action of the ram (22) is continued, characterised in that:
- under the action of an outer slide (21) an upper blank holder (9) is applied on the peripheral portion of the sheet blank (2a), then
- in the first step
. the peripheral portion of the sheet blank (20) is held in gripping zones between corresponding zones (2a) of the lower blank holder (2) and the upper blank holder (9),
. the preforming of the sheet blank (20) is effected by exerting tensile stresses on all the surface of the blank and causing displacement thereof through the volume of the die (3) of which a part of the base is projecting,
then, in the second step, the final forming of the part is carried out by displacing the said part of the bottom of the die (3) in a position level with the fixed part of the said bottom of the die (3) simultaneously with the descent of the elastic cushion (12).

2. Device for pressing sheet materials, particularly sheet metal blanks, comprising a cushion (12) made from a deformable and incompressible elastic material, a support for the sheet blank to be formed, of which the peripheral part forms a lower blank holder (2) and the central part forms a die bottom (3) having an impression, means for final forming of the said sheet blank which are formed by a ram (22) acting on a punch (11) bearing the said cushion (12), characterised in that the device comprises an outer slide (21) bearing an upper blank holder (9) and the bottom of the die (3) has a fixed part and a vertically movable part cooperating with a device (6) for regulating the displacement of the said movable part in order to effect the preforming of the sheet blank (20) with the movable part projecting with respect to the fixed part of the bottom of the die (3) and the final shaping of the piece with the movable part in a position level with the fixed part of the said bottom of the die (3).

3. Device as claimed in Claim 2, characterised in that the movable part is formed by a core (5) arranged in a cavity (4) provided in the said fixed part of the die (3), the upper surface of the said core (5) completing the impression of the said die (3).

4. Device as claimed in Claim 2, characterised in that the fixed part is formed by a core (32) arranged in a cavity (4) provided in the said movable part of the die (3), the upper surface of the said core completing the imprint of the said die (3).

5. Device as claimed in Claim 2, characterised in that it comprises means (16, 33) for regulating the clamping of the upper blank holder (9) on the peripheral zone of the sheet blank (20).

6. Device as claimed in Claim 2, characterised in that it comprises means (40) for absorbing the excess volume of the elastic cushion (12) relative to that determined by the surface area of the final part to be obtained.

7. Device as claimed in Claim 6, characterised in that the means (40) for absorbing the excess volume of the elastic cushion (12) are arranged in the punch (11).

8. Device as claimed in Claim 6, characterised in that the means (40) for absorbing the excess volume of the elastic cushion (12) are arranged in the vicinity of said elastic cushion (12).

## Patentansprüche

1. Verfahren zum Tiefziehen von Blattmaterialien, insbesondere von Blechen, auf einer Presse mittels eines Puffers (12) aus elastisch deformierbarem und nicht zusammendrückbarem Material, gemäß dem man ein Blechscheibe zum Ziehen (20), die geformt werden soll, auf einem Träger anordnet, dessen Ümfangsteil einen unteren Blechhalter (2) und dessen Mittelteil eine Matrize (3) bildet, und zwar ein Verfahren, gemäß dem man in einem ersten Schritt unter der Wirkung des Tauchkolbens (22) den elastischen Puffer (12), der einen deformierbaren Stempel bildet, auf die Blechscheibe zum Ziehen aufsetzt, um die Vorformung der Blechscheibe (20) durchzuführen, und gemäß dem man in einem zweiten Schritt immer noch unter der Wirkung des Tauchkolbens (22) das Absenken des elastischen Puffers (12) fortführt, dadurch gekennzeichnet, daß :
- man unter der Wirkung eines äußeren Pressenstempels (21) einen oberen Blechhalter (9) auf dem Umfangsteil der Blechscheibe zum Ziehen (20) aufsetzt,
- man während eines ersten Abschnittes den Umfangsteil der Blechscheibe zum Ziehen (20) in Bereichen mit starker Einschnürung, zwischen entsprechenden Bereichen (2a) des unteren Blechhalters (2) und dem oberen Blechhalter (9) hält,
- man die Vorformung der Blechscheibe zum Ziehen (20) durchführt, indem man Zugbeanspruchungen über die ganze Flache der Scheibe ausübt und man ihre Verschiebung im ganzen Raum der Matrize (3) herbeiführt, deren einer Teil des Bodens vorspringt,
- man dann während des zweiten Abschnittes die endgültige Formung des Stückes vornimmt, indem man den Teil des Preßbodens (3) in bündiger Abschließstellung mit dem festen Teil des Preßbodens (3) gleichzeitig mit dem Absenken des elastischen Puffers (12) verschiebt.

2. Vorrichtung zum Tiefziehen von Blattmaterialien, insbesondere von Blechscheiben, die einen Puffer (12) aus elastisch deformierbarem und nicht zusammendrückbarem Material und einen Träger für die zu formende Blechscheibe zum Ziehen aufweist, dessen Umfangsteil einen unteren Blechträger (2) und dessen Mittelteil einen Preßboden (3) bildet, der eine Aufnahme besitzt und Mittel zur endgültigen Formung der Blechscheibe zum Ziehen, die von einem Tauchkolben (22) gebildet sind, der auf einen Stempel (11) einwirkt, dadurch gekennzeichnet, daß die Vorrichtung einen äußeren Pressenstempel (21) aufweist, der einen oberen Blechhalter (9) trägt, und dadurch, daß der Preßboden (3) einen festen Teil und einen beweglichen Teil aufweist, der vertikal mit einem Regelungsorgan (6) der Verschiebung des beweglichen Teils zusammenarbeitet, um die Vorformung der Blechscheibe zum Ziehen (20) mit dem vorspringenden beweglichen Teil bezüglich des festen Teils des Preßbodens (3) durchzuführen, und die endgültige Formung des Stückes mit dem beweglichen Teil in bündiger Abschließstellung mit dem festen Teil des Preßbodens (3).

3. Vorrichtung gemäß Anspruch 2, dadurch gekennzeichnet, daß der bewegliche Teil von einem Kern (5) gebildet ist, der in einer Verteifung (4) angeordnet ist, die in dem festen Teil der Matrize (3) vorgesehen ist, wobei die obere Seite des Kerns die Aufnahme der Matrize (3) vervollständigt.

4. Vorrichtung gemäß Anspruch 2, dadurch gekennzeichnet, daß der feste Teil von einem Kern (32) gebildet ist, der in einer Vertiefung (4) angeordnet ist, die in dem beweglichen Teil der Matrize (3) vorgesehen ist, wobei die obere Seite des Kerns die Aufnahme der Matrize (3) vervollständigt.

5. Vorrichtung gemäß Anspruch 2, dadurch gekennzeichnet, daß sie Mittel (16, 33) zur Einstellung der Pressung des oberen Blechhalters (9) im Umfangsbereich der Blechscheibe zum Ziehen (20) aufweist.

6. Vorrichtung gemäß Anspruch 2, dadurch gekennzeichnet, daß sie Mittel (40) zur Aufnahme des überschüssigen Ausmaßes des elastischen Puffers (12) bezüglich des Ausmaßes, das von der Fläche des zu erhaltenden fertigen Stückes bestimmt ist, aufweist.

7. Vorrichtung gemäß Anspruch 6, dadurch gekennzeichnet, daß die Mittel (40) zur Aufnahme des überschüssigen Ausmaßes des elastischen Puffers (12) in dem Stempel (11) angeordnet sind.

8. Vorrichtung gemäß Anspruch 6, dadurch gekennzeichnet, daß die Mittel (40) zur Aufnahme des überschüssigen Ausmaßes des elastischen Puffers (12) in Nachbarschaft zu dem elastischen Puffer (12) angeordnet sind.
